# EUROPÄISCHE PATENTSCHRIFT

(11) **EP 0 133 230 B1**
(45) Veröffentlichungstag und Bekanntmachung des Hinweises auf die Patenterteilung: **28.09.1988**
(21) Anmeldenummer: 84108121.9
(22) Anmeldetag: 11.07.1984
(51) Int. Cl.: A47H 1/104

(54) **Befestigung einer Laufschiene in einem mit der Decke verbundenen Tragprofil**
Fixation of a guide rail to a supporting section fixed to a ceiling
Fixation d'une glissière à un profilé de support fixé à un plafond

(30) Priorität: 27.07.1983 DE 3327024
(43) Veröffentlichungstag der Anmeldung: 20.02.1985
(73) Patentinhaber: Gardinia Vorhangschienenfabrik Klein & Wälder, D-88305 Isny (DE)
(72) Erfinder: Dörflinger, Peter, D-7972 Isny (DE)
(74) Vertreter: Riebling, Peter, Dr.-Ing.

(56) Entgegenhaltungen:
- EP-A- 0 019 427
- EP-A- 0 059 103
- CH-A- 597 811
- DE-B- 1 050 515
- FR-A- 2 235 664
- FR-A- 2 300 528
- US-A- 1 884 414

## Beschreibung

Die Erfindung betrifft eine Befestigung einer Laufschiene nach dem Oberbegriff des Patentanspruchs 1.

Eine derartige Befestigung ist aus einem Prospekt bekannt, das ein Streifenvorhang-System mit einem biegbaren Profil « Silent Gliss 2701 » schildert, wobei als Halterungselement ein durchgehendes Kederprofil verwendet wird, das naturgemäß relativ kostspielig ist. Das Kederprofil wird im Zwischenraum zwischen der Seitenwand der Laufschiene und der zugeordneten Seitenwand des Tragprofils nicht verrastet, sondern lediglich klemmend eingeschoben. Sobald ein geringes Dehnungsspiel aufgrund bestehender Temperaturunterschiede oder aufgrund des Arbeitens von Bauteilen besteht, fällt das Kederprofil heraus. Dies wurde vor allem in abgehängten Decken oder bei der Unterputzmontage eines in die Decke eingeputzten Tragprofils festgestellt, weil sich Tragprofil und Laufschiene in Abhängigkeit von der Deckenlast geringfügig verformen ; an anderen Stellen kommt es zu einer derartigen Einklemmung des relativ lang ausgebildeten Kederprofils, daß ein erneutes Herausziehen nicht mehr möglich ist. Das Kederprofil kann dann nur noch stückweise herausgebrochen werden, so daß ein erneutes Herausziehen der Laufschiene aus dem Tragprofil nicht möglich ist.

Die Erfindung hat sich daher die Aufgabe gestellt, die Befestigung einer Laufschiene in einem Tragprofil der eingangs genannten Art so weiterzubilden, daß die Befestigung sicherer und unabhängig von Veränderungen des Tragprofils und der Laufschiene ist und daß darüber hinaus ein wiederholtes Herausnehmen der Laufschiene aus dem Tragprofil gewährleistet ist.

Zur Lösung der gestellten Aufgabe ist die Erfindung dadurch gekennzeichnet, daß das Halterungselement eine Montageklammer ist, die in Einschubrichtung mit der Laufschiene verrastbar ist, wobei die Montageklammer mehrere Schenkel aufweist, von denen der mittlere Schenkel federnd ist und an seinem oberen freien Ende einen Rastkörper aufweist.

Wesentlicher Unterschied der vorliegenden Erfindung zu dem Stand der Technik ist also, daß nicht eine Klemmschiene durchgehender Länge, z. B. von 2-6 m, eingesetzt wird, sondern daß nur eine relativ kurze Montageklammer mit einer in Längsrichtung ehenden Breite von etwa 20 mm eingesetzt wird, die zudem noch mit der Laufschiene verrastet. Hierdurch ist es möglich, eine wiederholte Herausnahme der Montageklammer aus dem Tragprofil zu gewährleisten, weil die Verrastung zum einen einen sicheren Halt der Montageklammer bietet und zum anderen aber ermöglicht, daß sie einfach herausgenommen werden kann.

Wesentlich ist also, daß die Montageklammer nur relativ kurz ausgebildet ist und daher eine punktförmige Klemmung der Laufschiene im Bereich des Tragprofils gewährleistet. Hierdurch werden evtl. gegebene Verformungen des Tragprofils - bedingt durch eine mechanische Verformung der Tragkonstruktion - nicht mehr nachteilig auf die Laufschiene weitergegeben, und die Klemmung ist zuverlässig, kann jedoch jederzeit wieder gelöst werden.

Ferner ist es bei einer bevorzugten Ausführungsform wichtig, daß die Montageklammer ein gabelartiges Oberteil mit drei, einen gegenseitigen Abstand aufweisenden, zueinander parallelen Schenkeln aufweist, daß die beiden äußeren Schenkel in der vertikalen Längserstreckung länger ausgebildet sind, als der dazwischen angeordnete Mittenschenkel und daß der Mittenschenkel an seinem oberen, freien Ende einen Rastkörper aufweist, der in unbelastetem Zustand über den seitlichen Umriß der Montageklammer hervorsteht.

Hierdurch wird die geforderte Rastwirkung zwischen der Montageklammer und der Laufschiene erreicht..

Dadurch, daß die Montageklammer ein gabelartiges Oberteil mit drei - einen gegenseitigen Abstand aufweisenden, zueinander parallelen Schenkeln aufweist, wobei die beiden äußeren Schenkel in der vertikalen Längserstreckung länger ausgebildet sind, als der dazwischen angeordnete Mittenschenkel, wird erreicht, daß das Einschieben der Montageklammer in den Zwischenraum zwischen dem Tragprofil und der Laufschiene dann begrenzt wird, wenn die an den oberen Enden der äußeren Schenkel angeordneten Anschlagflächen an der Innenseite des Tragprofils anschlagen. Ein weitergehendes Einschieben der Montageklammer ist nicht möglich, so daß hierdurch unter anderem gewährleistet ist, daß die Montageklammer nicht im Zwischenraum verschwindet und nicht mehr herausgezogen werden kann.

Beim Einschieben der Montageklammer weicht der federnde Mittenschenkel elastisch zurück, so daß nach erfolgtem Einschieben der Rastkörper über eine seitlich angebrachte Schulter der Laufschiene aufrastet und gleichzeitig die an den äußeren Schenkeln angeordneten Anschlagflächen an der inneren Unterseite des Tragprofils anschlagen. Hierdurch ist die Raststellung der Montageklammer eindeutig definiert.

Damit das Herausziehen der Montageklammer leicht erfolgen kann, wird es nach dem Gegenstand des Anspruches 6 bevorzugt, daß der in Einschubrichtung unten angeordnete Teil der Montageklammer als längliche Zunge verminderter Breite ausgebildet ist, an deren Seitenflächen Rippen angeformt sind, und an deren Unterseite ein länglicher, in vertikaler Richtung ausgerichteter Einschnitt angeordnet ist.

Zum Herausziehen wird eine Flachzange benötigt, wobei sich die Innenseite der einen Zangenhälfte an der Seitenfläche der Zange im Bereich der Rippen anlegt und die andere Zangenhälfte an den gegenüberliegend angeordneten Rippen der Zunge anliegt. Die Montageklammer kann nun einfach durch Zug auf die Flachzange in Auszugsrichtung ausgezogen werden, wodurch die am Rastkörper unten angebrachte Keilfläche gewährleistet, daß der Rastkörper federnd in den Zwischenraum zwischen Tragprofil und Laufschiene zurückfedert und die Rastung damit aufgehoben wird.

Der unten an der Unterseite der Zunge angeordnete Einschnitt dient dazu, daß man die Montageklammer dadurch in den Zwischenraum zwischen Tragprofil und Laufschiene einschieben kann, indem man in den Einschnitt die Klinge eines Schraubenziehers oder eines ähnlichen Werkzeuges setzt und mit dem Schraubenzieher die Schubbewegung durchführt.

Die Montageklammer besteht aus einem einfachen und kostengünstig herzustellenden Kunststoff-Spritzgußteil. Pro laufende Meter Tragprofil sind etwa 3 Stück Montageklammern vorzusehen. Die vorgesehene Befestigung zwischen Tragprofil und Laufschiene wird vor allem für Vertikalanlagen verwendet.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander. Alle in den Unterlagen offenbarten Angaben und Merkmale, insbesondere die in den Zeichnungen dargestellte, räumliche Ausbidlung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellende Zeichnungen näher erläutert. Hierbei gehen aus den Zeichnungen und ihrer Beschreibung weitere erfindungswesentliche Merkmale und Vorteile der Erfindung hervor.

Es zeigen :
Figur 1 : Profilansicht eines Tragprofils einer Unterputzkonstruktion,
Figur 2: Profilansicht eines Tragprofils bei einer abgehängten Decke,
Figur 3: Profilansicht der Befestigung einer Laufschiene im Tragprofil,
Figur 4 : Profilansicht einer im Tragprofil befestigten Laufschiene mit schematisiert gezeichneter Vertikalanlage ohne Montageklammer,
Figur 5: Profilansicht der Anordnung nach Figur 3 mit Einführen einer Montageklammer,
Figur 6: Profilansicht der fertig montierten Laufschiene mit eingeschobener Montageklammer,
Figur 7 : vergrößerte Seitenansicht der Rastlage der Montageklammer,
Figur 8 : Mittenlängsschnitt durch eine Montageklammer,
Figur 9 : Seitenansicht der Montageklammer.

In Figur 1 ist zunächst dargestellt, daß ein Tragprofil 1 in einer Unterputzkonstruktion 2 eingeputzt werden kann. In Figur 2 ist dargestellt, daß das gleiche Tragprofil 1 auch bei einer abgehängten Decke 3 verwendet werden kann. Hierbei wird der Deckenabhänger 4 in eine obere Profilnut eingesetzt und mit einem Deckenhaken 5 von der Decke abgehängt.

Das Einhängen der Laufschiene 6 im Tragprofil 1 gemäss Figur 3 erfolgt durch eine seitlich innen am Tragprofil oben angebrachte Rippe 11, die in eine entsprechende Aufnahme 12 an der Seite der Laufschiene 6 einklinkt. Die Laufschiene 6 wird hierbei gemäss Figur 3 erst von unten in das Tragprofil eingeführt, um dann in Pfeilrichtung 13 mit der Aufnahme 12 gegen die Rippe 11 geführt zu werden, wodurch dann die Einhängung zwischen der Rippe 29 der Laufschiene 6 und der zugeordneten Rippe 11 des Tragprofils 1 erfolgt.

In Figur 1 ist zunächst dargestellt, daß ein Tragprofil 1 in einer Unterputzkonstruktion 2 eingeputzt werden kann. In Figur 2 ist dargestellt, daß das gleiche Tragprofil 1 auch bei einer abgehängten Decke 3 verwendet werden kann. Hierbei wird der Deckenabhänger 4 in eine obere Profilnut eingesetzt und mit einem Deckenhaken 5 von der Decke abgehängt.

Um eine gegenseitiges Lösen zwischen der Rippe 29 der Laufschiene 6 einerseits und der Rippe 11 des Tragprofils andererseits zu verhindern, muß in Pfeilrichtung 10 die Laufschiene 6 gegen die Seitenwand des Tragprofils 1 gepresst werden. Hierzu wird in den Zwischenraum 30 die in den Figuren 5 bis 9 näher dargestellte Montageklammer eingeführt.

Die Montageklammer 15 wird hierbei in Pfeilrichtung 14 von unten her in den Zwischenraum 30 eingeführt, wobei Figur 5 die Einführstellung und Figur 6 den Endzustand zeigt. Im Endzustand rastet ein am Mittenschenkel 20 angeordneter Rastkörper 21 auf eine zugeordnete, horizontale Schulter 16 der Laufschiene 6 auf. In Figur 6 und 7 ist der Einfachheit halber nicht dargestEllt, daß im vollständig eingeschobenen Zustand die an den äußeren Schenkeln 23a, 23b angeordneten Anschlagflächen 22 an der Unterseite des horizontalen Teils des Tragprofils 1 anschlagen. Hierdurch wird das Einschieben der Montageklammer 15 in Pfeilrichtung 14 begrenzt.

Die Montageklammer besteht hierbei gemäss Figur 8 und 9 aus einem einfachen KunststoffSpritzgußteil, z. B. aus Polyamid, und weist ein gabelartiges Oberteil mit drei, einen gegenseitigen Abstand aufweisenden, zueinander parallelen Schenkeln 20, 23a 23b auf. Die beiden äußeren Schenkel 23a, 23b sind in der vertikalen Längserstreckung der Montageklammer 15 länger ausgebildet, als der dazwischen angeordnete Mittenschenkel 20. Der Mittenschenkel 20 weist an seinem oberen, freien Ende einen Rastkörper 21 auf, der in unbelastetem Zustand über den seitlichen Umriß der Montageklammer 15 hervorsteht.

Gemäss Figur ist die Materialdicke des Mittenschenkels geringer gewählt, als die Materialdicke der seitlichen Schenkel 23a, um zu gewährleisten, daß der Mittenschenkel 20 um die Differenz 28 rückwärts federn kann, wenn die Montageklammer 15 in Pfeilrichtung 14 gemäss Fig. 5 eingeschoben wird.

Die Federwirkung des Mittenschenkels 20 wird dadurch erreicht, daß im Fußbereich ein querschnittsschwächender Einschnitt 27 angeordnet ist.

Am oberen Ende des Rastkörpers sind zwei, einen stumpfen Winkel zueinander einschließende Keilflächen 24, 25 angeordnet, die jeweils in Einschub- und Auszugsrichtung der Montageklammer angeschrägt sind.

Beim Einschieben der Montageklammer in Pfeilrichtung 14 schlägt dabei die obere Keilfläche 24 an der Unterseite der Laufschiene 6 an, wodurch der Mittenschenkel 20 im Gegenuhrzeigersinn (Figur 8) federnd nach hinten zurückweicht.

Im eingerasteten Zustand schnappt die Keilfläche 25 über die Schulter 26 der Laufschiene 6, wodurch der Mittenschenkel 20 im Uhrzeigersinn (Figur 8) nach außen federt und seine in Figur 8 gezeichnete Ruhelage einnimmt.

Der Mittenschenkel 20 ist hierbei durch vertikale Einschnitte 27 aus dem Material der Montageklammer herausgearbeitet.

Um ein Herausziehen der Montageklammer 15 zu gewährleisten, ist vorgesehen, daß der in Einschubrichtung 14 unten angeordnete Teil des Montageklammer 15 als längliche Zunge 17 verminderter Breite ausgebildet ist, an deren Seitenflächen Rippen 26 angeformt sind. Die einander gegenüberliegenden Rippen 26 werden zwischen die Zangenbacken einer Flachzange eingeklemmt und mit Hilfe der Flachzange kann die Montageklammer dann in Gegenrichtung zur eingezeichneten Pfeilrichtung 14 aus dem Zwischenraum 30 zwischen dem Tragprofil 1 und der Laufschiene 6 herausgezogen werden.

Um ein definiertes Einschieben der Montageklammer 15 in den Zwischenraum 30 zu gewährleisten, ist ferner noch vorgesehen, daß an der Unterseite der Zunge 17 ein länglicher Einschnitt 18 angeordnet ist, in den eine Werkzeugklinge eingeführt wird. Durch Druck auf die Werkzeugklinge wird dann die Montageklammer 15 eingeschoben.

### Zeichnungs-Legende

1 Tragprofil
2 Unterputzkonstruktion
3 abgehängte Decke
4 Deckenabhänger
5 Haken
6 Laufschiene
7 Laufkanal
8 Laufwagen
9 Vertikallamelle
10 Pfeilrichtung
11 Rippe
12 Aufnahme
13 Pfeilrichtung
14 Pfeilrichtung
15 Montageklammer
16 Schulter
17 Zunge
18 Einschnitt
20 Mittenschenkel
21 Rastkörper
22 Anschlagfläche
23a Schenkel 23b Schenkel
24 Keilfläche
25 Keilfläche
26 Rippen
27 Einschnitt
28 Differenz
29 Rippe
30 Zwischenraum

## Patentansprüche

1. Befestigung einer Laufschiene in einem mit der Decke verbundenen Tragprofil, wobei die Laufschiene (6) von unten in den nach unten geöffneten Kanal des Tragprofils (1) einführbar ist und in befestigtem Zustand mit einer in Längsrichtung verlaufenden, von einer Seitenwand der Laufschiene (6) abragenden Rippe (29) auf einer zugeordneten, in Längsrichtung verlaufenden und seitlich abragenden Rippe (11) des Tragprofils (1) aufgehängt ist und zwischen der einen inneren, vertikalen Seitenwand des Tragprofils (1) und der zugeordneten äußeren Seitenwand der Laufschiene (6) ein Zwischenraum (30) gebildet ist, in den ein Halterungselement (15) in vertikaler Richtung von unten nach oben gehend einschiebbar und im Zwischenraum (30) festlegbar ist, dadurch gekennzeichnet, daß das Halterungselement eine Montageklammer (15) ist, die in Einschubrichtung (14) mit der Laufschiene (6) verrastbar ist, wobei die Montageklammer (15) mehrere Schenkel aufweist, von denen der mittlere Schenkel federnd ist und an seinem oberen freien Ende einen Rastkörper (21) aufweist.

2. Befestigung nach Anspruch 1, dadurch gekennzeichnet, daß die Montageklammer (15) ein gabelartiges Oberteil mit drei, einen gegenseitigen Abstand aufweisenden, zueinander parallelen Schenkeln (20, 23a, 23b) aufweist, daß die beiden äußeren Schenkel (23a, 23b) in der vertikalen Längserstreckung länger ausgebildet sind, als der dazwischen angeordnete Mittenschenkel (20) und daß der Mittenschenkel (20) an seinem oberen, freien Ende einen Rastkörper (21) aufweist, der in unbelastetem Zustand über den seitlichen Umriß der Montageklammer (15) hervorsteht.

3. Befestigung nach Anspruch 2, dadurch gekennzeichnet, daß der Mittenschenkel (20) als federnder Schenkel durch einen im Fußbereich angeordneten, querschnittsschwächenden Einschnitt (27) ausgebildet ist.

4. Befestigung nach Anspruch 2, dadurch gekennzeichnet, daß der am oberen Ende angeordnete Rastkörper (21) aus zwei, einen stumpfen Winkel zueinander einschließenden Keilflächen (24, 25) besteht, die jeweils in Einschub- und Auszugsrichtung (14) der Montageklammer (15) angeschrägt sind.

5. Befestigung nach Anspruch 1 bis 4, dadurch gekennzeichnet, daß im eingeschobenen Zustand der Montageklammer (15) die an den oberen Enden der seitlichen Schenkel (23a, 23b) angeordneten Anschlagflächen (22) an der Innenseite des Tragprofils (1) anschlagen und daß der Rastkörper (21) des Mittenschenkels (20) auf einer Schulter (16) der Laufschiene (6) aufgerastet und in Auszugsrichtung arretiert ist.

6. Befestigung nach einem der Ansprüche 1-5, dadurch gekennzeichnet, daß der in Einschubrichtung (14) unten angeordnete Teil der Montageklammer (15) als längliche Zunge (17) verminderter Breite ausgebildet ist, an deren Seitenflächen Rippen (26) angeformt sind und an deren Unterseite ein länglicher, in vertikaler Richtung ausgerichteter Einschnitt (18) angeordnet ist.

## Claims

1. Attachment of a guide rail in a supporting section connected to the ceiling, the guide rail (6) being insertible from below into the downwardly open channel of the supporting section (1) and in the attached state being suspended by a longitudinally extending rib (29) of the guide rail, projecting from a side wall of the guide rail (6), on an associated longitudinally extending and laterally projecting rib (11) of the supporting section (1), and a gap (30) being formed between the one inner, vertical sidewall of the supporting section (1) and the associated outer sidewall of the guide rail (6), into which a securing element (15) may be inserted manually in vertical direction from below and fixed in the gap, characterised in that the securing element is an assembling clip (15), which is engageable with the guide rail (6) in the direction (14) of insertion, the assembling clip (15) comprising several branches, the middle branch of which is resilient and is provided with a detent element (21) at its upper free end.

2. Attachment according to claim 1, characterised in that the assembling clip (15) comprises a forklike upper portion with three mutually spaced apart and mutually parallel branches (20, 23a, 23b), that the two outer branches (23a, 23b) are made longer in vertical longitudinal extension than the interposed middle'branch (20) and that the middle branch (20) is provided at its free upper end with a detent element (21) which in the unloaded state protrudes beyond the lateral contour of the assembling clip (15).

3. Attachment according to claim 2, characterised in that the middle branch (20) is arranged as a resilient branch by means of an incision (27) weakening the cross-section and situated in the base region.

4. Attachment according to claim 2, characterised in that the detent element (21) situated at the upper end has two tapering surfaces (24, 25) subtending an obtuse angle between them, which are in each case chamfered in the insertion and extraction direction (14) of the assembling clip (15).

5. Attachment according to claims 1 to 4, characterised in that in the inserted state of the assembling clip (15), the stop surfaces (22) situated on the upper ends of the lateral branches (23a, 23b) bear against the inner side of the supporting section (1) and that the detent element (21) of the middle branch (20) is engaged on a shoulder (16) of the guide rail (6) and retained in the direction of withdrawal.

6. Attachment according to one of the claims 1 to 5, characterised in that the part of the assembling clip (15) situated at the bottom in the direction of insertion (14) is formed as an elongated tongue of reduced width, the lateral surfaces of which have ribs (26) formed on them and the underside of which has an incision (18) provided in it, which is aligned in vertical direction.

## Revendications

1. Fixation d'une glissière dans un profilé de support attaché au plafond, laquelle glissière (6) peut être emboîtée du dessous dans le canal ouvert vers le bas du profilé de support (1) et est, dans un état fixé, suspendue par une nervure (29) qui s'étend dans une direction longitudinale et fait saillie depuis l'une de ses parois latérales, sur une nervure (11) du profilé de support (1), qui s'étend dans une direction longitudinale et fait saillie latéralement, tandis qu'entre l'une des parois latérales intérieures verticales du profilé de support (1) et la paroi latérale extérieure associée de la glissière (6), est défini un espace intermédiaire (30) dans lequel un élément de serrage (15) peut être inséré suivant une direction verticale orientée de bas en haut, et fixé, caractérisée en ce que l'élément de serrage est une pince de montage (15) apte à venir s'encliqueter dans une direction d'insertion (14) avec la glissière (6), la pince de montage (15) comportant plusieurs branches parmi lesquelles la branche médiane est élastique et présente, au niveau de son extrémité libre supérieure, un organe d'encliquetage (21).

2. Fixation selon la revendication 1, caractérisée en ce que la pince de montage (15) possède une partie supérieure en forme de fourche, pourvue de trois branches (20, 23a, 23b) espacées les unes des autres et parallèles entre elles, en ce que les deux branches extérieures (23a, 23b) sont, dans leur étendue verticale, conçues plus longues que la branche médiane (20) située entre elles, et en ce que la branche médiane (20) comporte, au niveau de son extrémité libre supérieure, un organe d'encliquetage (21) qui, dans un état non chargé, fait saillie sur le profil latéral de la pince de montage (15).

3. Fixation selon la revendication 2, caractérisée en ce que la branche médiane (20) se présente sous la forme d'une branche élastique grâce à une encoche (27) pratiquée dans sa zone de base et qui va en diminuant en section transversale.

4. Fixation selon la revendication 2, caractérisée en ce que l'organe d'encliquetage (21) prévu au niveau de l'extrémité supérieure est constitué par deux surfaces formant coins (24, 25) qui délimitent entre elles un angle obtus et sont respectivement inclinées dans une direction d'insertion et d'extraction (14) de la pince de montage (15).

5. Fixation selon les revendications 1 à 4, caractérisée en ce qu'à l'état inséré de la pince de montage (15), les surfaces d'arrêt (22) disposées au niveau des extrémités supérieures des branches latérales (23a, 23b) viennent buter contre la face interne du profilé de support (1), et en ce que l'organe d'encliquetage (21) de la branche médiane (20) est encliqueté sur un épaulement (16) de la glissière (6) et bloqué dans une direction d'extraction.

6. Fixation selon l'une des revendications 1-5, caractérisée en ce que la partie de la pince de montage (15), située en bas dans la direction d'insertion (14) est conçue sous la forme d'une languette oblongue (17) de largeur réduite, sur les surfaces latérales de laquelle sont formées des nervures (26) et qui comporte, au niveau de sa face inférieure, une encoche allongée (18) orientée dans une direction verticale.
